# EUROPÄISCHE PATENTANMELDUNG

(11) **EP 0 937 795 A1**
(43) Veröffentlichungstag der Anmeldung: **25.08.1999**
(21) Anmeldenummer: 98810144.0
(22) Anmeldetag: 23.02.1998
(51) Int. Cl.: D03C 1/14

(54) **Schafttrieb für eine Webmaschine**

(71) Anmelder: SULZER RÜTI AG, CH-8630 Rüti (CH)
(72) Erfinder: Hofmann, Frank, 8408 Winterthur (CH); Müller, Günter, 8610 Uster (CH); Gruber, Walter, 78462 Konstanz (DE)
(74) Vertreter: Sulzer Management AG

(57) **Zusammenfassung**

Der Schafttrieb umfasst eine Schafttriebstange (1), die aus einem Hohlprofil (7) und Gelenkteilen (8) besteht sowie mindestens zwei Schafttriebhebeln (2), die an die Gelenkteile angelenkt sind. Der Gelenkteil (8) ist mit dem Hohlprofil (7) so verbunden, dass er das Hohlprofil abschliesst, um das Eindringen von Schmutz in den Hohlraum zu verhindern.

Als vorteilhaft erweist sich, dass an der Anlenkstelle eine Verstärkung erfolgt.

## Beschreibung

Die Erfindung betrifft einen Schafttrieb für eine Webmaschine gemäss dem Oberbegriff des Anspruches 1 sowie eine Webmaschine mit einem Schafttrieb.

Schafttriebe mit einer Schafttriebstange, einem Schafttriebwinkelhebel und einem Gelenk sind bekannt. Die Schafttriebstange und der Schafttriebwinkelhebel sind mittels des Gelenkes verbunden. Die Schafttriebstange besteht aus einem Hohlprofil mit parallelen Seitenwänden, an welchen das Gelenk montiert ist. Im Bereich des Gelenkes sind in den Schmalseiten Ausnehmungen vorgesehen, um den Schafttriebwinkelhebel am Gelenk zu montieren.

Die bekannten Ausführungen weisen die Nachteile auf, dass die in den Schmalseite des Hohlprofils ausgebildeten Ausnehmungen einerseits eine Verschmutzung des Gelenkbereiches zur Folge haben, welche zur Beschädigung des Gelenkes führen und andererseits eine Schwachstelle darstellen, so dass das Hohlprofil der Belastung entsprechend ausgelegt werden muss. Aufgrund der Schaftteilung führt das zu Hohlprofilen mit einem grösseren Querschnitt und/oder einer grössere Wandstärke.

Der Erfindung liegt die Aufgabe zugrunde einen Schafttrieb zu verbessern.

Diese Aufgabe wird erfindungsgemäss mit den kennzeichnenden Merkmalen des Anspruches 1 gelöst.

Nachfolgend wird die Erfindung anhand der beiliegenden Figuren erläutert.

Es zeigen:
- Fig. 1: Eine Ansicht einer ersten Ausführung eines erfindungsgemässen Schafttriebes mit einem Webschaft;
- Fig. 2: eine Einzelheit A in Fig. 1 im grösseren Massstab;
- Fig. 3: einen Schnitt entlang der Linie III-III in Fig. 2;
- Fig. 4: einen Schnitt entlang der Linie III-III eines modifizierten Gelenkteiles;
- Fig. 5: eine Ansicht einer zweiten Ausführung eines erfindungsgemässen Schafttriebes;
- Fig. 6: eine Einzelheit B in Fig. 5 im grösseren Massstab;
- Fig. 7: eine Ansicht einer dritten Ausführung eines erfindungsgemässen Schafttriebes und
- Fig. 8: eine Einzelheit C in Fig. 7 im grösseren Massstab.

Es wird auf Figuren 1 bis 3 Bezug genommen. Die Fig. 1 Zeigt einen Schaftrieb, der eine Schafttriebstange 1 und Schafttriebwinkelhebel 2 aufweist, die an die Schafttriebstange angelenkt sind. Der Schafttrieb ist einerseits über einen Hebel 3 mit einer nicht dargestellten Schaftmaschine und über Stäbe 4 mit einem Webschaft 5 verbunden. Die Schafttriebstange 1 besteht aus einem Hohlprofil 7 und Gelenkteilen 8 für die Winkelhebel 2. Die Triebstange 1 ist einstückig und hat parallele Seitenwände 11 und halbrunde Stirnwände 12. In der obenliegenden Stirnwand des Hohlprofils ist eine Ausnehmung 13 ausgebildet. Der Gelenkteil 8 ist ein Körper mit einer Schulter 14, der im Hohlprofil 7 so angeordnet ist, dass die Ausnehmung 13 im Hohlprofil nach aussen abgeschlossen ist. Im Gelenkteil 8 ist eine Bohrung 15 zum Anbringen des Winkelhebels 3 mittels bekannte, hier nicht gezeigten Mitteln ausgebildet. Der Gelenkteil 14 ist im Randbereich 16 der Ausnehmung 13 mittels z.B. Punktschweissen in dem Hohlprofil befestigt.

Fig. 3 zeigt einen Gelenkteil mit Ausnehmung 18, wodurch das Gewicht reduziert wird.

Die Ausführung gemäss Fig. 5 und 6 unterscheidet sich von der vorstehend beschriebenen durch die Ausbildung der Triebstange und Gelenkteile. Die Triebstange 21 weist Abschnitte 22 aus Hohlprofils und Gelenkteile 23 auf, die zwischen den Abschnitten angeordnet und an diesen befestigt sind.

Bei den vorstehend beschriebenen Ausführungen ist die Gelenkachse im Abstand von der Längsachse der Triebstange angeordnet, während bei der Ausführung gemäss den Figuren 7 und 8 die Gelenkachse die Längsachse der Triebstange schneidet.

Der Schafttrieb umfasst eine Schafttriebstange 1, die aus einem Hohlprofil 7 und Gelenkteilen 8 besteht sowie mindestens zwei Schafttriebhebeln 2, die an die Gelenkteile angelenkt sind. Der Gelenkteil 8 ist mit dem Hohlprofil 7 so verbunden, dass er das Hohlprofil abschliesst, um das Eindringen von Schmutz in den Hohlraum zu verhindern.

Als vorteilhaft erweist sich, dass an der Anlenkstelle eine Verstärkung erfolgt.

## Patentansprüche

1. Schafttrieb für eine Webmaschine, mit einer Schafttriebstange (1) und mindestens zwei Schafttriebhebeln (2), die an die Schafttriebstange angelenkt sind, wobei die Schafttriebstange ein Hohlprofil ist, gekennzeichnet durch einen Gelenkteil (8), welcher mit dem Hohlprofil verbunden ist und das Hohlprofil abschliesst, um das Eindringen von Schmutz in den Hohlraum zu verhindern.

2. Schafttrieb nach Anspruch 1, dadurch gekennzeichnet, dass das Hohlprofil (7) einstückig ausgebildet ist und dass der Gelenkteil (8) teilweise im Hohlprofil angeordnet ist.

3. Schafttrieb nach Anspruch 1, dadurch gekennzeichnet, dass die Schafttriebstange (1) aus mehreren Teilstücken (22) des Hohlprofils (7) gebildet ist und dass ein Gelenkteil (23) zwischen den Teilstücken des Hohlprofils angeordnet ist.

4. Schafttrieb nach einem der Ansprüche 1 bis 3, dadurch gekennzeichnet, dass die Gelenkachse quer zur und im Abstand von der Längsachse der Schafttriebstange (1) angeordnet ist.

5. Schafttrieb nach Anspruch 1 oder 2, dadurch gekennzeichnet, dass das Gelenkteil (8) eine Ausnehmung (18) aufweist.

6. Webmaschine mit einem Schaftantrieb nach einem der Ansprüche 1 bis 5.
